# EUROPÄISCHE PATENTSCHRIFT

(11) **EP 1 208 789 B1**
(45) Veröffentlichungstag und Bekanntmachung des Hinweises auf die Patenterteilung: **28.07.2004**
(21) Anmeldenummer: 01121517.5
(22) Anmeldetag: 08.09.2001
(51) Int. Cl.: A47L 13/146

(54) **Feuchtboden-Wischgerät**
Appliance for wiping wet floors
Outil pour essuyer un sol humide

(30) Priorität: 24.11.2000 DE 10058510
(43) Veröffentlichungstag der Anmeldung: 29.05.2002
(73) Patentinhaber: Carl Freudenberg KG, 69469 Weinheim (DE)
(72) Erfinder: Hirse, Gernot M., 60529 Frankfurt (DE)

(56) Entgegenhaltungen:
- WO-A-98/06316
- DE-A- 4 222 948
- DE-C- 600 206
- US-A- 3 224 025
- US-A- 5 625 918
- US-A- 5 896 613

## Beschreibung

Die Erfindung betrifft ein Feuchtboden-Wischgerät mit einem Wischmop aus saugfähigem Material und einem Wischmopträger, der ein mit einem Griffstiel verbundenes Trägermittelstück aufweist, an dem zwei mittels einer Auspreßvorrichtung mit ihren den Wischmop tragenden Innenflächen gegeneinander preßbaren Mopträgerflügel mit einer Scharnierkante schwenkbar gelagert sind, wobei mindestens eine der beiden von der Scharnierkante ausgehenden Seitenkanten zu der jeweils anderen Seitenkante hin geneigt ist.

Derartige Feuchtboden-Wischgeräte, die wegen ihrer beiden schwenkbaren Mopträgerflügel auch als "Butterfly-Wischmops" bezeichnet werden, bilden in ihrer Arbeitsstellung eine ebene, aus den beiden Mopträgerflügeln und dem verbindenden Trägermittelstück bestehende Mopträgerfläche, an der der Wischmop aus saugfähigem Material angebracht ist.

In dieser flächigen, ebenen Anordnung kann der Wischmop flächig anliegend über die zu reinigende Bodenfläche geführt werden, wobei er Schmutz aufnimmt. Anschließend wird der Wischmop wieder gespült und ausgepreßt. Hierzu muß er zunächst mit von dem Trägermittelstück nach unten geklappten Mopträgerflügeln in einen das Putzwasser enthaltenden Putzeimer eingetaucht werden. Anschließend werden die beiden Mopträgerflügel mit ihren den Wischmop tragenden Innenflächen mittels einer Auspreßvorrichtung gegeneinander gepreßt, um überschüssiges Putzwasser aus dem Wischmop zu entfernen, bevor dieser wieder aufgeklappt und auf die zu reinigende Bodenflache gelegt wird.

Die Auspreßvorrichtung kann beispielsweise aus einem am Feuchtboden-Wischgerät angebrachten Hebelmechanismus bestehen, der von Hand betätigt wird, um die erforderliche Auspreßkraft aufzubringen.

Bei einigen bekannten Feuchtboden-Wischgeraten dieser Gattung (DE 42 22 948 A1) sind die Mopträgerflügel rechteckig gestaltet. Die für das Ausspülen des Wischmops erforderliche Wasserhöhe im Putzeimer muß dabei mindestens so gewählt werden, daß die rechteckigen Mopträgerflügel, die aus ergonomischen Gründen üblicherweise schräg in den Putzeimer eingeführt werden, vollständig im Putzwasser untertauchen. Bei rechteckigen Mopträgerflügeln ist diese Mindesthöhe des Putzwassers verhältnismäßig hoch, so daß eine verhältnismäßig große Wassermenge im Putzeimer bereitgestellt werden muß, so daß der Putzeimer schwer ist.

Die für das Auspressen des Wischmops erforderliche Maximalkraft wird im wesentlichen durch das für die Schwenkung der Mopträgerflügel erforderliche Schwenkmoment am Ende der Schwenkbewegung bestimmt. Hierbei tragen die am weitesten von der Schwenkachse entfernten Flächenbereiche am stärksten zu dem Auspreßmoment bei, da diese am weitesten entfernten Flächenbereiche jeweils mit dem größten Hebelarm angreifen. Deshalb müssen bei den Auspreßvorrichtungen Hebelübersetzungen vorgesehen werden, um das erforderliche Auspreßmoment am Ende der Auspreßbewegung aufzubringen.

Bei dem Wischgerät aus der US 5 896 613, der dem Oberbegriff des Anspruchs 1 entspricht, ist jeder Mopträgerflügel an seiner Scharnierkante breiter als an seiner der Scharnierkante gegenüberliegenden Kante. Im Vergleich zu einem rechteckigen Mopträgerflügel verringert sich daher seine Breite und damit auch seine Fläche mit zunehmendem Abstand von der Schwenkachse an der Scharnierkante. Damit werden diejenigen Flächenbereiche verringert, die mit einem größeren Hebelarm angreifen. Auf diese Weise wird das erforderliche maximale Auspreßmoment verringert, so daß das Auspressen des Wischmops mit geringerer Kraft erfolgen kann. Das Arbeiten mit dem Feuchtboden-Wischgerät ist daher weniger anstrengend.

Die geneigte Anordnung der einen Seitenkante und damit das Abweichen von einer rechteckigen Fläche des Mopträgerflügels führt dazu, daß für ein vollständiges Eintauchen des Wischmops in das Putzwasser ein geringerer Wasserstand erforderlich ist. Bei gleichbleibender Gesamtfläche des Wischmops wird seine Eintauchtiefe bei der üblicherweise aus ergonomischen Gründen schrägen Haltung des Feuchtboden-Wischgeräts verringert. Bei gleicher Wassertiefe ergibt sich ein breiterer Reinigungsstreifen bei gleichem Kraftaufwand.

Die geringere Breite an den Enden der beiden Mopträgerflügel führt auch dazu, daß der Wischmop leichter in schmale Ecken und Lücken eingeführt werden kann, so daß eine gründlichere Reinigungswirkung auch in schwierig zugänglichen Bereichen der zu reinigenden Bodenfläche erzielt wird. Hindernisse am Boden können leichter umgangen werden.

Aufgabe der Erfindung ist es, ein Feuchtboden-Wischgerät der eingangs genannten Gattung so auszubilden, dass der Wasserablauf beim Auspressvorgang verbessert wird.

Diese Aufgabe wird erfindungsgemäss dadurch gelöst, daß die Innenfläche jedes Mopträgerflügels Wasserablaufrillen aufweist, die zur schrägen Seitenkante hin und schräg zur Scharnierkante verlaufen. Damit wird beim Auspreßvorgang der Wasserablauf zu der schrägen Seitenkante hin verbessert. Die Wasserablaufrillen sind beispielsweise parallel zueinander angeordnet. In dieser Anordnung sind die Wasserablaufrillen dann bei der üblichen schrägen Haltung des Feuchtboden-Wischgeräts beim Auspreßvorgang angenähert senkrecht ausgerichtet, so daß das Wasser unbehindert nach unten abfließen kann. Das Abfließen des Wassers kann noch dadurch erleichtert werden, daß sich die Wasserablaufrillen zur schrägen Seitenkante hin verbreitern. Dadurch wird der Rillenanteil in den von der Schwenkachse entfernten Bereichen größer und dadurch der erforderliche Druck geringer.

Vorzugsweise bildet jeder Mopträgerflügel ein rechtwinkliges Trapez, dessen größere Basislinie die Scharnierkante bildet.' In seiner am Boden ausgebreiteten Stellung hat der Wischmop daher eine die beiden rechtwinkligen Seitenkanten enthaltende, durchgehende Vorderkante und zwei schmalere Enden, die schließlich zu einer Ecke werden können, so daß jeder Mopträgerflügel ein Dreieck bildet.

Nachfolgend wird ein Ausführungsbeispiel der Erfindung näher erläutert, das in der Zeichnung dargestellt ist.

Es zeigt:
Fig. 1 in stark vereinfachter Darstellungsweise eine Seitenansicht eines Feuchtboden-Wischgeräts, das in einen Putzeimer eingetaucht ist,
Fig. 2 einen vereinfachten Schnitt längs der Linie II-II in Fig. 1,
Fig. 3 einen vergrößerten Schnitt längs der Linien III-III in Fig. 2,
Fig. 4 eine Unteransicht des Feuchtboden-Wischgeräts in Richtung des Pfeiles IV in Fig. 2 im vollständig aufgeklappten Zustand, wobei der Wischmop der deutlicheren Darstellung halber teilweise weggelassen wurde, und
Fig. 5 eine schematische Seitenansicht des Feuchtboden-Wischgeräts beim Auspreßvorgang.

Das in der Zeichnung dargestellte Feuchtboden-Wischgerät 1 weist einen Wischmop 2 aus saugfähigem Material auf, der beispielsweise aus einer Schwammschicht 2a und einem Mopflor 2b (Fig. 3) besteht. Ein Griffstiel 3 ist vorzugsweise über ein Gelenk 3a mit einem Trägermittelstück 4 verbunden, an dem jeweils an einer Scharnierkante 5 (Fig. 2) ein Moptragerflügel 6 angelenkt ist.

Die Innenflächen 7 der beiden Mopträgerflugel 6 und die Innenfläche 8 des Trägermittelstücks 4 bilden die Fläche, an der der Wischmop 2 angebracht ist.

Wie in Fig. 2 angedeutet ist, können die beiden Mopträgerflügel 6 mittels einer (nicht dargestellten) Auspreßvorrichtung so gegeneinander geschwenkt werden, daß der dazwischen befindliche Wischmop 2 ausgepreßt wird. Die übliche Preßendstellung der Mopträgerflügel 6 ist in Fig. 2 mit Linien 6a angedeutet.

Jeder der beiden Mopträgerflügel 6 bildet ein rechtwinkliges Trapez. Die Scharnierkante 5 bildet jeweils die größere Basislinie des Trapezes. Jeweils eine Seitenkante 8 jedes Mopträgerflügels 6 verläuft in einem spitzen Winkel zur Scharnierkante 5 und ist zu der jeweils anderen Seitenkante 9 hin geneigt, die bei dem dargestellten Ausführungsbeispiel im rechten Winkel zur Scharnierkante 5 verläuft.

Die der Scharnierkante 5 gegenüberliegende freie Kante 10 jedes Mopträgerflügels 6 bildet somit die kleinere Basislinie des Trapezes. Jeder Mopträgerflügel 6 ist im Bereich seiner freien Kante 10 wesentlich schmaler als im Bereich seiner Scharnierkante 5. Die Kante 10 kann auch bis hin zu einer Spitze verkleinert sein. Bei einer geringen Erhöhung des erforderlichen Drucks ergibt sich dadurch eine weitere wesentliche Erhöhung der Wischbreite ohne Erhöhung der Eintauchtiefe.

An der Innenfläche 7 jedes Mopträgerflügels 6 sind Wasserablaufrillen 11 vorgesehen, die parallel zueinander angeordnet sind und zur schrägen Seitenkante 8 hin verlaufen. Beim dargestellten Ausführungsbeispiel verlaufen die Wasserablaufrillen 11 schräg zur Scharnierkante 5 in einem Winkel von etwa 60°-80°, vorzugsweise 70°. Die schräge Seitenkante 8 verläuft in einem Winkel von etwa 50°-70°, vorzugsweise 60° zur Scharnierkante 5.

Im Vergleich zu einem Feuchtboden-Wischgerät mit rechteckigen Mopträgerflügeln, die in Fig. 1 mit strichpunktierten Linien angedeutet sind, kommt das dargestellte Feuchtboden-Wischgerät mit schräger Seitenkante 8 mit einer geringeren Wasserhöhe im Putzeimer 12 aus. Die Eintauchtiefe des Feuchtboden-Wischgeräts ist bei der dargestellten üblichen Schräghaltung geringer als bei rechteckigen Mopträgerflügeln 6.

In Fig. 4 ist ebenfalls mit strichpunktierten Linien ein rechteckiger Mopträgerflügel angedeutet, der die gleiche Fläche aufweist wie der dargestellte trapezförmige Mopträgerflügel 6.

Die beschriebene Ausrichtung der Wasserablaufrillen 11 bewirkt, daß diese Wasserablaufrillen 11 bei der beim Auspreßvorgang aus ergonomischen Gründen üblichen Schräghaltung des Feuchtboden-Wischgeräts (Fig. 5) angenähert senkrecht verlaufen, so daß das ausgepreßte Putzwasser nach unten ablaufen kann. Der Wasserablauf wird durch die sich verbreiternde Querschnittsform der Wasserablaufrillen noch verbessert.

## Patentansprüche

1. Feuchtboden-Wischgerät (1) mit einem Wischmop (2) aus saugfähigem Material und einem Wischmopträger, der ein mit einem Griffstiel (3) verbundenes Trägermittelstück (4) aufweist, an dem zwei mittels einer Auspreßvorrichtung mit ihren den Wischmop (2) tragenden Innenflächen (7) gegeneinander preßbare Mopträgerflügel (6) mit einer Scharnierkante (5) schwenkbar gelagert sind, wobei mindestens eine (8) der beiden von der Scharnierkante (5) ausgehenden Seitenkanten (8, 9) zu der jeweils anderen Seitenkante (9) hin geneigt ist, **dadurch gekennzeichnet, dass** die Innenfläche (7) jedes Mopträgerflügels (6) Wasserablaufrillen (11) aufweist, die zur schrägen Seitenkante (8) hin und schräg zur Scharnierkante (5) verlaufen.

2. Feuchtboden-Wischgerät (1) nach Anspruch 1, **dadurch gekennzeichnet, daß** jeder Mopträgerflügel (6) ein rechtwinkliges Trapez bildet, dessen größere Basislinie die Scharnierkante (5) bildet.

3. Feuchtboden-Wischgerät (1) nach Anspruch 1, **dadurch gekennzeichnet, daß** jeder Mopträgerflügel ein Dreieck bildet.

4. Feuchtboden-Wischgerät (1) nach einem der Ansprüche 1 bis 3, **dadurch gekennzeichnet, daß** die Wasserablaufrillen (11) parallel zueinander angeordnet sind.

5. Feuchtboden-Wischgerät (1) nach einem der Ansprüche 1 bis 4, **dadurch gekennzeichnet, daß** sich die Wasserablaufrillen (11) zur schrägen Seitenkante (8) verbreitern.

## Claims

1. A wet-mopping arrangement (1) having a mop (2), which is made of absorbent material, and a mop carrier, which has a carrier centrepiece (4) which is connected to a handle (3) and on which two mop-carrier wings (6), which can be pressed against one another, by way of their inner surfaces (7) bearing the mop (2), by means of a squeezing-out device, are mounted such that they can be pivoted by way of a hinge edge (5), at least one (8) of the two side edges (8, 9) which extend from the hinge edge (5) being inclined in the direction of the respectively other side edge (9), **characterized in that** the inner surface (7) of each mop-carrier wing (6) has water-drainage channels (11) which run in the direction of the oblique side edge (8) and obliquely in relation to the hinge edge (5).

2. A wet-mopping arrangement (1) according to claim 1, **characterized in that** each mop-carrier wing (6) forms a right-angled trapezium, the longer base line of which forms the hinge edge (5).

3. A wet-mopping arrangement (1) according to claim 1, **characterized in that** each mop-carrier wing forms a triangle.

4. A wet-mopping arrangement (1) according to any one of claims 1 to 3, **characterized in that** the water-drainage channels (11) are arranged parallel to one another.

5. A wet-mopping arrangement (1) according to any one of claims 1 to 4, **characterized in that** the water-drainage channels (11) widen towards the oblique side edge (8).

## Revendications

1. Dispositif (1) pour essuyer un sol humide, comprenant un balai à franges (2) formé d'un matériau absorbant et un support de balai à franges comprenant un élément central de support (4) relié à un manche (3) et sur lequel deux ailes de support de balai (6) dont les surfaces intérieures (7) portant le balai à franges (2) peuvent être pressées l'une contre l'autre au moyen d'un dispositif d'essorage sont montées de manière pivotante grâce à une arête charnière (5), au moins une (8) des deux arêtes latérales (8, 9) partant de l'arête charnière (5) étant inclinée vers l'autre arête latérale (9) respective, **caractérisé en ce que** la surface intérieure (7) de chaque aile de support de balai (6) est pourvue de rainures d'évacuation d'eau (11) qui s'étendent en direction de l'arête latérale oblique (8), de manière oblique par rapport à l'arête charnière (5).

2. Dispositif (1) pour essuyer un sol humide selon la revendication 1, **caractérisé en ce que** chaque aile de support de balai (6) forme un trapèze rectangle dont la grande base forme l'arête charnière (5).

3. Dispositif (1) pour essuyer un sol humide selon la revendication 1, **caractérisé en ce que** chaque aile de support de balai forme un triangle.

4. Dispositif (1) pour essuyer un sol humide selon l'une des revendications 1 à 3, **caractérisé en ce que** les rainures d'évacuation d'eau (11) sont disposées de manière à être parallèles les unes aux autres.

5. Dispositif (1) pour essuyer un sol humide selon l'une des revendications 1 à 4, **caractérisé en ce que** les rainures d'évacuation d'eau (11) s'élargissent en direction de l'arête latérale oblique (8).
